# EUROPÄISCHE PATENTSCHRIFT

(11) **EP 2 531 067 B1**
(45) Veröffentlichungstag und Bekanntmachung des Hinweises auf die Patenterteilung: **06.05.2015**
(21) Anmeldenummer: 11702967.8
(22) Anmeldetag: 01.02.2011
(51) Int. Cl.: A47B 88/04

(54) **AUSZUGSFÜHRUNG EINES SCHUBKASTENS**
PULL-OUT GUIDE OF A DRAWER
GLISSIÈRE D'OUVERTURE D'UN TIROIR

(30) Priorität: 02.02.2010 DE 102010000279
(43) Veröffentlichungstag der Anmeldung: 12.12.2012
(73) Patentinhaber: Paul Hettich GmbH & Co. KG, 32278 Kirchlengern (DE)
(72) Erfinder: JÄHRLING, Peter, 32257 Bünde (DE); HEMMINGER, Alexander, 33790 Halle (DE)
(74) Vertreter: Dantz, Jan Henning
(86) Internationale Anmeldenummer: PCT/EP2011/051381
(87) Internationale Veröffentlichungsnummer: WO 2011/095476

(56) Entgegenhaltungen:
- WO-A1-2010/011822
- US-A- 5 597 220
- US-A1- 2004 056 573

## Beschreibung

Die vorliegende Erfindung betrifft eine Auszugsführung eines beweglichen Elements eines Möbels oder Haushaltsgerätes, insbesondere eines Kühlgerätes gemäß dem Oberbegriff des Anspruchs 1.

Gattungsgemäße Auszugsführungen für bewegliche Elemente, insbesondere Schubkästen sind in zahlreichen Ausführungsvarianten bekannt. Die WO2010/011822 offenbart eine Steuervorrichtung für eine Auszugsführung, bei der eine Schiene über Rollen verfahrbar an einer Führungsschiene gehalten ist, wobei zum Abbremsen einer Schließbewegung eine Dämpfungseinrichtung vorgesehen ist.

Wie in der DE 202008008121 U1 wird bei einer herkömmlichen Auszugsführung üblicherweise eine Führungsschiene der Auszugsführung an einem oder zwei am Korpus des Haushaltsgerätes vorgesehenen, tragenden Formteil(e) festgelegt. Häufig werden zur Bedienungserleichterung auch eine Auszugs- und/oder Einzugsbewegung des Schubkastens unterstützende Bauteile, wie beispielsweise ein Selbsteinzug oder eine Ausstoßvorrichtung, an der Auszugsführung montiert.

Der Einsatz dieser herkömmlichen Auszugsführungen ist in vielen Einsatzfällen problemlos möglich. Bei besonderem Einsatzzwecken, wie zum Beispiel in Gefrier- oder Kühlschränken, sind diese Auszugsführungen aus platz- und/oder hygienischen Gründen jedoch weniger gut geeignet.

Aufgabe der vorliegenden Erfindung ist es, eine Auszugsführung eines beweglichen Elements eines Möbels oder Haushaltsgerätes bereitzustellen, die besonders platzsparend und in hygienisch unbedenklicher Weise im Korpus eines Möbels oder Haushaltsgerätes montierbar ist.

Diese Aufgabe wird durch eine Auszugsführung eines beweglichen Elements eines Möbels oder Haushaltsgerätes mit den Merkmalen des Anspruchs 1 gelöst.

Erfindungsgemäß ist der Aktivator einstückig mit einem die vordere Stirnseite der Laufschiene verschließenden Abschlussstopfen hergestellt.

Durch die Platzierung dieses Bauteils oberhalb der Laufschiene ist zum Einen die horizontale Ausdehnung der Auszugsführung wesentlich reduziert, so dass dadurch die Breite des Möbels oder Haushaltsgerätes für die beweglichen Element optimal ausgenutzt werden kann. Zum Zweiten kann durch die Platzierung des die Auszugs- und/oder Einzugsbewegung des beweglichen Elements unterstützenden Bauteils oberhalb der Laufschiene der Auszugsführung nahezu kein Schmutz in das Bauteil eindringen.

Vorteilhafte Ausgestaltungen der Erfindung sind Gegenstand der Unteransprüche.

Gemäß einer Ausführungsvariante der Erfindung greift ein in der Laufschiene angeordneter Aktivator zur Steuerung des die Auszugs- und/oder Einzugsbewegung des beweglichen Elements unterstützenden Bauteils von unten in das Bauteil ein. Ein Eindringen von Schmutz in dieses Bauteil ist so zusätzlich wirksam verhindert.

Gemäß einer weiteren Ausgestaltung der Erfindung ist das die Auszugs- und/oder Einzugsbewegung des beweglichen Elements unterstützende Bauteil zumindest von oben mit einer Schutzabdeckung abgedeckt.

Erfindungsgemäß ist der Aktivator einstückig mit einem die vordere Stirnseite der Laufschiene verschließenden Abschlussstopfen hergestellt. Dadurch ist ein Anschweißen des Aktivators an der Laufschiene nicht mehr erforderlich, was beispielsweise bei geplanten Einsätzen der Auszugsführung für Gefrier- oder Kühlschränke schwierig wäre, da diese Auszugsführungen eine erhöhte Zinkauflage zur Verbesserung des Korrosionsschutzes benötigen.

Gemäß einer weiteren Ausführungsvariante sind an dem die Auszugs- und/oder Einzugsbewegung des beweglichen Elements unterstützenden Bauteil zwei einander zugewandte Federelemente angeformt, die ein oberes Ende des Formteils hintergreifen.

Das bewegliche Element kann beispielsweise als Tablarauszug, Apothekerauszug, Hochschrankauszug oder Schubkasten ausgeführt sein. Diese Aufzählung soll die Erfindung nicht auf diese Anwendungsfälle beschränken.

Nachfolgend werden Ausführungsbeispiele der Erfindung anhand der beiliegenden Zeichnungen näher erläutert. Es zeigen:
- Figur 1: eine perspektivische Darstellung eines Korpus eines als Gefriergerät ausgebildeten Haushaltsgerätes ohne Darstellung der Außenwände,
- Figur 2: eine perspektivische Darstellung des Korpus aus Figur 1 mit ausgezogenen Schubkasten,
- Figur 3: eine perspektivische Darstellung eines in den Gefriergerätekorpus eingebauten Ausführungsvariante einer erfindungsgemäßen Auszugsführung,
- Figur 4: eine Ansicht von vorn auf die Auszugsführung aus Figur 3,
- Figur 5: eine perspektivische Ansicht der in den Korpus eingebauten Auszugsführung aus Figur 4 mit aufgesetzter Schutzabdeckung
- Figur 6: eine perspektivische Explosionsdarstellung einer Ausführungsvariante der Auszugsführung,
- Figuren 7 und 8: perspektivische Ansichten einer Ausführungsvariante der Auszugsführung mit und ohne Schutzabdeckung,
- Figur 9: eine weitere perspektivische Darstellung einer Ausführungsvariante der Auszugsführung aus einer rückwärtigen Perspektive,
- Figuren 10 und 11: perspektivische Darstellungen der Auszugsführung im ausgezogenen Zustand.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Auszugsführung und anderer Teile. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1 und 2 ist mit dem Bezugszeichen 1 insgesamt ein Haushaltsgerät 1, insbesondere ein Kühlgerät wie beispielsweise ein Gefrierschrank, bezeichnet. Die äußeren Isolationswände des Gefrierschrankes sind hierbei nicht gezeigt. Das Gefriergerät weist in dem hier gezeigten Ausführungsbeispiel drei Schubkästen 2 auf. An den Seitenwänden 4 des Gefriergerätes sind nach außen hervorstehende Aufnahmen 3 zur Aufnahme der Auszugsführungen 5 der Schubkästen 2 angeformt.

Wie in den Figuren 3-11 zu erkennen ist, bestehen die Auszugsführungen 5 bevorzugt aus einer über zwei Formteile 9,10 am Korpus 4 des Haushaltsgerätes lösbar festgelegten Führungsschiene 6, in der in bekannter Weise eine Mittelschiene 7 angeordnet ist, auf welche eine mit dem Schubkasten 2 verbundene Laufschiene 8 verfahrbar angeordnet ist. Eine Befestigung der Führungsschienen 6 an einem einzigen, gegebenenfalls breiter ausgelegten Formteil ist ebenfalls denkbar.

Das vordere Formteil 10 ist hier C-förmig ausgebildet, wobei ein unterer waagerechter kurzer Schenkel des Formteils 10 die Führungsschiene 6 von unten stützt und der obere kurze Schenkel des Formteils 10 zur Befestigung eines die Auszugs- und/oder Einzugsbewegung des Schubkastens 2 unterstützenden Bauteils 11 senkrecht zur Auszugsrichtung x oberhalb der Laufschiene 8 dient. Dazu sind an dem Gehäuse des Bauteils 11 zwei einander zugewandte Federelemente 17,18 angeformt, die das obere Ende 20 des Formteils 10 hintergreifen, so dass das obere Ende 20 des Formteils 10 zwischen den Gehäusehauptkörper und den Federelementen 17,18 eingeklemmt ist und so das Bauteil 11 hält. Zur positionsfesten Ausrichtung des Bauteils 11 ist am Gehäuse des Bauteils 11 bevorzugt eine Erhebung 22 angeformt, die im montierten Zustand des Bauteils 11 in eine Nut 21 in dem oberen Ende 20 des Formteils 10 hineinragt.

Das die Auszugs- und/oder Einzugsbewegung des Schubkastens unterstützende Bauteil ist beispielsweise als Selbsteinzug ausgebildet. Denkbar ist auch eine Ausbildung als Ausstoßvorrichtung oder als Kombination einer Ausstoßvorrichtung mit einem Selbsteinzug. Gemäß einer besonderen Ausführungsvariante kann das die Auszugs- und/oder Einzugsbewegung des Schubkastens 2 unterstützende Bauteil 11 auch mit einer Dämpfungseinrichtung zur Abdämpfung der Ausstoßbewegung oder der Einzugsbewegung des Schubkastens 2 ausgebildet sein.

Zur Steuerung des Bauteils 11 ist am vorderen, stirnseitigen Ende der Laufschienen 8 ein Abschlussstopfen 12 vorgesehen, der mit einem einstückig angeformten Aktivator 13 zur Steuerung des Bauteils 11 ausgestattet ist. Dieser Aktivator 13 greift beim Spannen eines beliebigen Kraftspeichers des Bauteils 11 in einen Hebel des Bauteils 11 ein, wobei dieser Hebel ab einem bestimmten Verschiebeweg in eine Position kippen kann, in welcher der Aktivator 13 den Hebel verlassen kann. Dabei ist dieser Hebel in seiner Position gesichert und kann erst dann wieder in seine Ausgangsposition zurückbewegt werden, wenn der Aktivator 13 beim Einschieben der Laufschiene 8 wieder mit dem Hebel in Kontakt kommt und diesen aus seiner Blockierstellung herausbewegt. Im Falle eines als Selbsteinzug ausgebildeten Bauteils 11 wird die im Kraftspeicher des Selbsteinzugs gespeicherte Kraft genutzt, um die Laufschiene 8 und somit den damit verbundenen Schubkasten in seine endgültige Einschubposition zurückzuziehen.

Wichtig ist hier, dass der Aktivator 13 von unten in das Bauteil 11 eingreift, so dass die Funktionsweise des Bauteils 11 nicht durch hineinfallenden Schmutz beeinträgtigt werden kann. Um auch weitere an dem Gehäuse des Bauteils 11 vorhandene Öffnungen vor dem eindringen von Schmutz zu bewahren, ist das Bauteil 11 zumindest von oben, bevorzugt aber von oben, links und rechts mit einer Schutzabdeckung 19 abgedeckt, wie beispielsweise in Figur 5 gezeigt ist.

Zur Arretierung des Schubkastens 2 an der Laufschiene 8 ist am hinteren Ende der Laufschiene 8 bevorzugt ein Aufsatz mit einem Federelement 14 vorgesehen, mit dem ein unterer Außenrand des Schubkastens 2 festklemmbar ist. Zur Arretierung dieses Schubkastenrandes im vorderen Bereich der Laufschiene 8 ist auf der Oberseite der Laufschiene 8 eine Nase 16 ausgestellt, die zusammen mit einer am Gehäuse des Bauteils 11 in Richtung des Schubkastens ausgestellten Steg 15 den Außenrand des Schubkastens 2 klemmt.

### Bezugszeichenliste:

- Haushaltsgerät: 1
- Schubkästen: 2
- Aufnahmen: 3
- Seitenwänden: 4
- Auszugsführungen: 5
- Führungsschiene: 6
- Mittelschiene: 7
- Laufschiene: 8
- Formteile: 9
- Formteile: 10
- Bauteils: 11
- Abschlussstopfen: 12
- Aktivator: 13
- Federelement: 14
- Steg: 15
- Nase: 16
- Federelement: 17
- Federelement: 18
- Schutzabdeckung: 19
- obere Ende: 20
- Nut: 21
- Erhebung: 22
- Auszugsrichtung: x

## Patentansprüche

1. Auszugsführung (5) eines beweglichen Elements (2) eines Möbels oder Haushaltsgerätes (1), insbesondere eines Kühlgerätes, aufweisend eine am Korpus (4) des Möbels oder Haushaltsgerätes (1) festlegbare Führungsschiene (6) und eine mit dem beweglichen Element (2) verbindbare Laufschiene (8), wobei die Führungsschiene (6) an mindestens einem am Korpus (4) des Möbels oder Haushaltsgerätes (1) vorgesehenen, tragenden Formteil (9, 10) der Auszugsführung lösbar festgelegbar ist, sowie ein die Auszugs- und/oder Einzugsbewegung des beweglichen Elements (2) unterstützendes Bauteil (11), wobei das die Auszugs- und/oder Einzugsbewegung des beweglichen Elements (2) unterstützende Bauteil (11) senkrecht zur Auszugsrichtung (x) oberhalb der Laufschiene (8) an dem Formteil (10) befestigt ist, wobei ein an der Laufschiene (8) angeordneter Aktivator (13) zur Steuerung des die Auszugs- und/oder Einzugsbewegung des beweglichen Elements (2) unterstützenden Bauteils (11) von unten in das Bauteil (11) eingreift, **dadurch gekennzeichnet, dass** der Aktivator (13) einstückig mit einem die vordere Stirnseite der Laufschiene (8) verschließenden Abschlussstopfen (12) hergestellt ist.

2. Auszugsführung nach Anspruch 1, **dadurch gekennzeichnet, dass** das die Auszugs- und/oder Einzugsbewegung des beweglichen Elements (2) unterstützende Bauteil (11) als Selbsteinzug und/oder Ausstoßvorrichtung ausgebildet ist.

3. Auszugsführung nach Anspruch 2, **dadurch gekennzeichnet, dass** das die Auszugs- und/oder Einzugsbewegung des beweglichen Elements (2) unterstützende Bauteil (11) mit einer Dämpfungseinrichtung ausgebildet ist.

4. Auszugsführung nach einem der vorhergehenden Ansprüche, **dadurch gekennzeichnet, dass** das die Auszugs- und/oder Einzugsbewegung des beweglichen Elements (2) unterstützende Bauteil (11) zumindest von oben mit einer Schutzabdeckung (19) abgedeckt ist.

5. Auszugsführung nach einem der vorstehenden Ansprüche, **dadurch gekennzeichnet, dass** das die Auszugs- und/oder Einzugsbewegung des beweglichen Elements (2) unterstützende Bauteil (11) an dem Formteil (10) verrastet ist.

6. Auszugsführung nach Anspruch 5, **dadurch gekennzeichnet, dass** an dem die Auszugs- und/oder Einzugsbewegung des beweglichen Elements (2) unterstützenden Bauteil (11) zwei einander zugewandte Federelemente (17,18) angeformt sind, die ein oberes Ende (20) des Formteils (10) hintergreifen.

7. Auszugsführung nach Anspruch 6, **dadurch gekennzeichnet, dass** an dem Gehäuse des die Auszugs- und/oder Einzugsbewegung des beweglichen Elements (2) unterstützenden Bauteils (11) eine Erhebung (22) angeformt ist, die im montierten Zustand des Bauteils (11) in eine Nut (21) in dem oberes Ende (20) des Formteils (10) ragt.

8. Auszugsführung nach einem der vorstehenden Ansprüche, **dadurch gekennzeichnet, dass** das bewegliche Element (2) als Schubkasten ausgeführt ist.

9. Haushaltsgerät, insbesondere Kühlgerät, mit mindestens einem Schubkasten (2) mit Auszugsführungen (5), **dadurch gekennzeichnet, dass** mindestens einer der Auszugsführungen (5) gemäß einem oder mehreren der vorstehenden Ansprüche ausgebildet ist.

## Claims

1. A pull-out guide (5) of a movable element (2) of a piece of furniture or domestic appliance (1), especially a refrigerator, comprising a guide rail (6) that can be fixed to the body (4) of the piece of furniture or the domestic appliance (1), and a slide rail (8) that can be connected to the movable element (2), with the guide rail (2) being detachably fixable to at least one supporting molded part (9, 10) provided on the body (4) of the piece of furniture or domestic appliance (1), and a component (11) supporting the pull-out and/or retraction movement of the movable element (2), whereby that the component (11) supporting the pull-out and/or retraction movement of the movable element (2) is fixed to the molded part (10) above the slide rail (8) perpendicularly to the pull-out direction (x), whereby an activator (13) arranged on the slide rail (8) for controlling the component (11) supporting the pull-out and/or retraction movement of the movable element (2) engages from below into the component (11), **characterized in that** the activator (13) is arranged integrally with an end stopper (12) sealing the front face side of the slide rail (8).

2. A pull-out guide according to claim 1, **characterized in that** the component (11) supporting the pull-out and/or retraction movement of the movable element (2) is arranged as an automatic retraction device and/or an ejection apparatus.

3. A pull-out guide according to claim 2, **characterized in that** the component (11) supporting the pull-out and/or retraction movement of the movable element (2) is arranged with a damping device.

4. A pull-out guide according to one of the preceding claims, **characterized in that** the component (11) supporting the pull-out and/or retraction movement of the movable element (2) is covered at least from above by a protective cover (19).

5. A pull-out guide according to one of the preceding claims, **characterized in that** the component (11) supporting the pull-out and/or retraction movement of the movable element (2) is latched onto the molded part (10).

6. A pull-out guide according to claim 5, **characterized in that** two mutually facing spring elements (17, 18) are formed on the component (11) supporting the pull-out and/or retraction movement of the movable element (2), which spring elements engage behind an upper end (20) of the molded part (10).

7. A pull-out guide according to claim 6, **characterized in that** an elevation (22) is formed on the housing of the component (11) supporting the pull-out and/or retraction movement of the movable element (2), which elevation protrudes into a groove (21) in the upper end (20) of the molded part (10) in the mounted state of the component (11).

8. A pull-out guide according to one of the preceding claims, **characterized in that** the movable element (2) is arranged as a drawer.

9. A domestic appliance, especially a refrigerator, comprising at least one drawer (2) with pull-out guides (5), **characterized in that** at least one of the pull-out guides (5) is arranged according to one or several of the preceding claims.

## Revendications

1. Guidage d'un tiroir (5) d'un élément mobile (2) d'un meuble ou d'un appareil électroménager (1), en particulier d'un appareil de réfrigération, présentant un rail de guidage (6) pouvant être fixé au niveau du corps (4) du meuble ou de l'appareil électroménager (1) et un rail de roulement (8) pouvant être relié à l'élément mobile (2), sachant que le rail de guidage (6) peut être fixé de manière amovible au niveau au moins d'une pièce moulée (9, 10) porteuse, prévue au niveau du corps (4) du meuble ou de l'appareil électroménager (1), du système de guidage télescopique, et présentant également un composant (11) assistant le déplacement de déploiement et/ou de retour de l'élément mobile (2), sachant que le composant (11) assistant le déplacement de déploiement et/ou de retour de l'élément mobile (2) est fixé au niveau de la pièce moulée (10) de manière perpendiculaire par rapport au sens de déploiement (x) au-dessus du rail de roulement (8), sachant qu'un actionneur (13) disposé au niveau du rail de roulement (8) servant à commander le composant (11) assistant le mouvement de déploiement et/ou de retour de l'élément mobile (2) vient en prise par le bas avec le composant (11), **caractérisé en ce que** l'actionneur (13) est fabriqué d'un seul tenant avec un cache d'obturation (12) fermant le côté frontal avant du rail de roulement (8).

2. Guidage d'un tiroir selon la revendication 1, **caractérisé en ce que** le composant (11) assistant le mouvement de déploiement et/ou de retour de l'élément mobile (2) est réalisé sous la forme d'un dispositif de retour automatique et/ou d'un dispositif d'éjection.

3. Guidage d'un tiroir selon la revendication 2, **caractérisé en ce que** le composant (11) assistant le mouvement de déploiement et/ou de retour de l'élément mobile (2) est réalisé avec un dispositif d'amortissement.

4. Guidage d'un tiroir selon l'une quelconque des revendications précédentes, **caractérisé en ce que** le composant (11) assistant le mouvement de déploiement et/ou de retour de l'élément mobile (2) est recouvert au moins par le haut d'un capot de protection (19).

5. Guidage d'un tiroir selon l'une quelconque des revendications précédentes, **caractérisé en ce que** le composant (11) assistant le mouvement de déploiement et/ou le mouvement de retour de l'élément mobile (2) est encliqueté au niveau de la pièce moulée (10).

6. Guidage d'un tiroir selon la revendication 5, **caractérisé en ce que** sont formés, au niveau du composant (11) assistant le mouvement de déploiement et/ou de retour de l'élément mobile (2), deux éléments de ressort (17, 18) tournés l'un vers l'autre, lesquels viennent en prise par l'arrière avec une extrémité supérieure (20) de la pièce moulée (10).

7. Guidage d'un tiroir selon la revendication 6, **caractérisé en ce qu'**est formée, au niveau du boîtier du composant (11) assistant le mouvement de déploiement et/ou de retour de l'élément mobile (2), une partie surélevée (22), qui, dans l'état monté du composant (11) dépasse à l'intérieur d'une rainure (21) dans l'extrémité supérieure (20) de la pièce moulée (10).

8. Guidage d'un tiroir selon l'une quelconque des revendications précédentes, **caractérisé en ce que** l'élément mobile (2) est réalisé sous la forme d'un tiroir.

9. Appareil électroménager, en particulier appareil de réfrigération, comprenant au moins un tiroir (2) pourvu de guidage d'un tiroir (5), **caractérisé en ce qu'**au moins un des guidages d'un tiroir (5) est réalisé selon l'une quelconque ou plusieurs des revendications précédentes.
